# EUROPÄISCHE PATENTSCHRIFT

(11) **EP 1 694 162 B1**
(45) Veröffentlichungstag und Bekanntmachung des Hinweises auf die Patenterteilung: **03.08.2011**
(21) Anmeldenummer: 04789565.1
(22) Anmeldetag: 29.10.2004
(51) Int. Cl.: A47B 88/04, E05F 15/20

(54) **BEWEGBARES MÖBELTEIL**
DISPLACEABLE PIECE OF FURNITURE
ELEMENT MOBILIER MOBILE

(30) Priorität: 17.12.2003 AT 20362003
(43) Veröffentlichungstag der Anmeldung: 30.08.2006
(73) Patentinhaber: Julius Blum GmbH, 6973 Höchst (AT)
(72) Erfinder: HUBER, Edgar, A-6971 Hard (AT)
(74) Vertreter: Torggler, Paul Norbert
(86) Internationale Anmeldenummer: PCT/AT2004/000376
(87) Internationale Veröffentlichungsnummer: WO 2005/058092

(56) Entgegenhaltungen:
- EP-A- 1 323 363

## Beschreibung

Die vorliegende Erfindung betrifft ein bewegbares Möbelteil mit wenigstens einem Kraftsensor zur Messung von auf die Außenblende des bewegbaren Möbelteils angreifenden Kräften.

Ein derartiges bewegbares Möbelteil geht beispielsweise aus der EP 1 323 363 A1 hervor. Das vom Kraftsensor gemessene Kraftsignal kann beispielsweise als Betätigungswunsch des Benutzers interpretiert werden. Der Kraftsensor kann beim Stand der Technik zwischen einer Außenblende des bewegbaren Möbelteils und einen daran direkt anschließenden Teil des bewegbaren Möbelteils angeordnet sein. Nachteilig ist daran, dass es beispielsweise durch Umstürzen des Füllguts in bzw. hinter dem bewegbaren Möbelteil zu einer Fehlauslösung des Kraftsensors kommen kann.

Aufgabe der Erfindung ist es, ein gattungsgemäßes bewegbares Möbelteil zu schaffen, bei dem dieses Problem nicht auftritt.

Dies wird erfindungsgemäß dadurch erreicht, dass das bewegbare Möbelteil eine frontseitig betrachtet hinter der Außenblende angeordnete und von dieser beabstandete Innenblende aufweist und dass der wenigstens eine Kraftsensor zwischen Außenblende und Innenblende angeordnet ist.

Erfindungsgemäß wird somit ein bewegbares Möbelteil geschaffen, bei dem der bzw. die Kraftsensor(en) eine höhere Bediensicherheit aufweist (aufweisen). Eine Verlagerung von im bzw. hinter dem bewegbaren Möbelteil angeordnetem Füllgut führt somit nicht mehr zu fehlerhaft detektierten Kräften und damit einer Fehlauslösung. Erfindungsgemäß werden auch Kräfte eines Benutzers detektiert, welche dieser durch Umfassen der Außenblende auf das bewegbare Möbelteil ausübt. Um diese Bedienungsart zu erleichtern, kann die Innenblende eine geringere Fläche aufweisen als die Außenblende, sodass die Außenblende wenigstens bereichsweise über die Innenblende übersteht. Besonders vorteilhaft an der erfindungsgemäßen Anordnung des wenigstens einen Kraftsensors ist auch der dadurch erzielte Klemmschutz. Falls es zum Einklemmen eines Objekts zwischen der überstehenden Außenblende des in einem Möbel gelagerten Möbelteils und dem Möbel selbst kommt, werden die dabei auftretenden Kräfte sofort vom Kraftsensor registriert und es können geeignete Gegenmaßnahmen eingeleitet werden.

Es kann beispielsweise vorgesehen sein, von vornherein nur die Komponenten der Kräfte in bzw. entgegengesetzt zur Bewegungsrichtung des bewegbaren Möbelteils zu detektieren. Andererseits kann auch vorgesehen sein, zuerst alle Komponenten der am bewegbaren Möbelteil angreifenden Kräfte zu detektieren und die benötigten Komponenten elektronisch auszuwählen.

Bei einer vorteilhaften Ausführungsform der Erfindung kann vorgesehen sein, dass das bewegbare Möbelteil mindestens zwei, vorzugsweise mindestens drei, zwischen Außenblende und Innenblende angeordnete Kraftsensoren aufweist. Die Anordnung mehrerer Kraftsensoren führt zu einer Reduzierung der auf einen einzelnen Kraftsensor einwirkenden Kraft und verringert dadurch die Gefahr einer Beschädigung der einzelnen Kraftsensoren durch die auf die Außenblende des bewegbaren Möbelteils angreifenden Kräfte.

Weiters kann beispielsweise vorgesehen sein, dass wenigstens ein Kraftsensor an der Innenblende angeordnet ist. Werden alle vorgesehenen Kraftsensoren an der Innenblende angeordnet, bringt dies den Vorteil mit sich, dass die üblicherweise passend zum restlichen Möbel ausgeführte Außenblende getrennt vom bewegbaren Möbelteil hergestellt werden kann.

Bei dem bewegbaren Möbelteil kann es sich beispielsweise um eine Schublade, einen anhebbaren Kasten oder eine Möbeltüre handeln. Es könnte sich beispielsweise auch um eine Klappe oder dergleichen handeln.

Die Erfindung betrifft weiters ein Möbel mit einem bewegbaren Möbelteil nach einem der Ansprüche 1 bis 4.

Vorzugsweise ist dabei vorgesehen, dass das Möbel eine Antriebseinheit zum Antreiben des bewegbaren Möbelteils aufweist. Dadurch kann zumindest eine Unterstützung der Bewegung des bewegbaren Möbelteils durch einen Benutzer erfolgen.

Weiters kann es vorteilhaft sein, wenn das Möbel eine Steuer- bzw. Regeleinrichtung zur Steuerung bzw. Regelung der Antriebseinheit aufweist. Diese ermöglicht die Anpassung der Leistung der Antriebseinheit an die von einem Benutzer auf das bewegbare Möbelteil aufgebrachte Kraft.

Die Signale des Kraftsensors bzw. der Kraftsensoren können einer im Möbel oder im bewegbaren Möbelteil angeordneten Auswerteeinheit zuführbar sein. In einer derartigen Auswerteeinheit können Rechenoperationen zur genaueren Bestimmung der benötigten Leistung der Antriebseinheit in Abhängigkeit von der Größe der vom Benutzer auf das bewegbare Möbelteil aufgebrachten Kraft erfolgen.

Weiters kann vorgesehen sein, dass die Signale des wenigstens einen Kraftsensors der Auswerteeinheit über elektrische Leitungen zuführbar sind. Dies stellt eine einfache Alternative zu anderen aufwändigeren Formen der Signalübermittlung dar. Denkbar wäre aber auch eine berührungslose Signalübermittlung, beispielsweise über Funk.

Bei einer besonders bevorzugten Ausführungsform der Erfindung ist vorgesehen, dass die Kraftsensoren Dehnmessstreifen umfassen. Diese sind einfach anwendbar und bieten eine gute Auflösung. Vorzugsweise sind die Dehnmessstreifen elektrisch zu einer Vollbrücke (Wheatstonesche Brücke) geschalten. Das Verhältnis der gemessenen Brückenverstimmung zur vorgegebenen Speisespannung entspricht der aufsummierten relativen Längenänderung der Dehnmessstreifen.

Die Erfindung betrifft weiters ein Möbel mit einem bewegbaren Möbelteil gemäβ Anspruch 1, einer Auswerteeinheit und wenigstens zwei piezoelektrischen Kraftsensoren zur Messung von auf die Außenblende des bewegbaren Möbelteils angreifenden Kräften, wobei die Signale der Kraftsensoren der Auswerteeinheit über elektrische Leitungen zuführbar sind

Ein derartiges Möbel geht beispielsweise aus der EP 1 323 363 A1 hervor. Bisher wurden die Kraftsignale der einzelnen Kraftsensoren einzeln an die Auswerteeinheit übermittelt und in dieser zur Bestimmung der auf das bewegbare Möbelteil ausgeübten Gesamtkraft addiert.

Vorzugsweise wird vorgesehen, dass die von den Kraftsensoren zu der Auswerteeinheit führenden elektrischen Leitungen parallel zueinander und in Serie mit der Auswerteeinheit geschalten sind.

Dies bringt den Vorteil mit sich, dass die von den piezoelektrischen Kraftsensoren bei Detektion einer Kraft erzeugten elektrischen Ladungen bereits in aufsummierter Form der Auswerteeinheit zugeführt werden und daher der bisher vorgesehene Schritt zur Bestimmung der Gesamtkraft aus den von den einzelnen Kraftsensoren ermittelten Teilkräften entfallen kann.

Die Erfindung betrifft weiters ein Möbel mit einem bewegbaren Möbelteil gemäβ Anspruch 1 einer ¨Auswerteeinheit und wenigstens einem Kraftsensor zur Messung von auf die Außenblende des bewegbaren Möbelteils angreifenden Kräften, wobei die Signale des Kraftsensors der Auswerteeinheit zuführbar sind.

Bisher wurde die Auswerteeinheit stationär im Möbel selbst angeordnet. Nachteilig ist daran, dass die von den Kraftsensoren am bewegbaren Möbelteil erzeugten analogen Signale relativ störempfindlich sind und bereits bei der Übertragung dieser Signale von den Kraftsensoren zu der stationär im Möbel angeordneten Auswerteeinheit Verschlechterungen der Signalqualität auftreten. Vorzugsweise ist nunmehr vorgesehen, dass die Auswerteeinheit mitfahrend im oder am bewegbaren Möbelteil angeordnet ist.

Dadurch werden die von den Kraftsensoren erzeugten störempfindlichen Signale über eine so gering wie möglich gehaltene Strecke der Auswerteeinheit zugeführt, was zu einer erheblichen Verbesserung der Signalqualität führt.

Weitere Einzelheiten und Vorteile der Erfindung ergeben sich anhand der nachfolgenden Figuren sowie der Figurenbeschreibung. Dabei zeigen:
- Fig. 1: die perspektivische Ansicht eines Ausführungsbeispiels eines erfindungsgemäßen Möbels,
- Fig. 2: eine Detailansicht des in Fig. 1 dargestellten Möbels,
- Fig. 3: eine Detailansicht zu einem weiteren Ausführungsbeispiel eines erfindungsgemäßen Möbels,
- Fig. 4a: eine Seitenansicht des in Fig. 1 dargestellten Möbels,
- Fig. 4b: eine Detailansicht des in Fig. 4a dargestellten Möbels,
- Fig. 5: die beispielhafte Darstellung einer elektrischen Schaltungsanordnung eines erfindungsgemäßen Möbels,
- Fig. 6: eine Schnittdarstellung eines Ausführungsbeispiels eines erfindungsgemäßen bewegbaren Möbelteils,
- Fig. 7: eine Schnittdarstellung eines weiteren Ausführungsbeispiels eines erfindungsgemäßen Möbels,

- Fig. 8: die schematische Darstellung eines weiteren Ausführungsbeispiels eines erfindungsgemäßen Möbels,
- Fig. 9: eine Schnittdarstellung des in Fig. 8 dargestellten Möbels,
- Fig. 10a,b: zwei Schnittdarstellungen eines weiteren Ausführungsbeispiels eines erfindungsgemäßen bewegbaren Möbelteils,
- Fig. 11 a-c: schematische Schnittdarstellungen durch das in Fig. 10 dargestellten bewegbaren Möbelteils für verschiedene Benutzungsfälle und
- Fig. 12: die elektrische Schaltung der Kraftsensoren im Ausführungsbeispiel nach den Fig. 10 und 11a-c.

Fig. 1 zeigt ein Möbel 9 mit einem erfindungsgemäßen bewegbaren Möbelteil 1, welches in diesem Ausführungsbeispiel als Schublade ausgebildet ist. Das bewegbare Möbelteil 1 weist dabei eine Außenblende 2 auf, an der ein Griff 10 angeordnet ist.

Fig. 2 zeigt das in Fig. 1 dargestellte Möbel 9 im Detail im Bereich des bewegbaren Möbelteils 1 bei entfernter Außenblende 2. Zu erkennen sind die Innenblende 3, an welcher vier Kraftsensoren 4 (hier: piezoelektrische Kraftsensoren) angeordnet sind.

Fig. 3 zeigt ein weiteres Ausführungsbeispiel eines erfindungsgemäßen bewegbaren Möbelteils 1, bei der nur ein zentral angeordneter Kraftsensor 4 vorgesehen ist.

Fig. 4a zeigt eine Seitendarstellung des in Fig. 1 dargestellten Möbels 9 mit teilweise herausbewegtem Möbelteil 1. Zu erkennen sind nun die Innenblende 3, die Außenblende 2 sowie die zwischen Innenblende 3 und Außenblende 2 angeordneten Kraftsensoren 4.

Fig. 4b zeigt den in Fig. 4a mit A bezeichneten Bereich im Detail.

Fig. 5 zeigt beispielhaft die Schaltungsanordnung eines Möbels 1, bei der vier piezoelektrischen Kraftsensoren 4 über Leitungen 8 parallel zueinander und in Serie mit einer Auswerteeinheit 7 geschalten sind. Die Auswerteeinheit 7 steht über weitere Leitungen mit der Regeleinheit 6 zur Regelung der Antriebseinheit 5, welche in diesem Ausführungsbeispiel ein Elektromotor ist, in Verbindung.

Fig. 6 zeigt eine Schnittdarstellung eines Ausführungsbeispiels eines erfindungsgemäßen Möbels 9 mit einem als Schublade ausgeführten bewegbaren Möbelteil 1, bei dem zwischen Innenblende 3 und Außenblende 2 Kraftsensoren 4 angeordnet sind. Die Auswerteeinheit 7 ist dabei mitfahrend am bewegbaren Möbelteil 1 angeordnet. Die von den Kraftsensoren 4 zur Auswerteeinheit 7 führenden elektrischen Leitungen 8 sind strichliert dargestellt.

Fig. 7 zeigt eine Schnittdarstellung eines weiteren Ausführungsbeispiels eines erfindungsgemäßen Möbels 9 mit einem als Schublade ausgeführten bewegbaren Möbelteil 1, wobei die Außenblende 2 über die Innenblende 3 übersteht. Schematisch ist das Einklemmen eines Objekts 11 zwischen Außenblende 2 und Möbel 9 dargestellt. Durch die auf die Außenblende 2 ausgeübte Kraft kommt es zu einem Verschwenken der Außenblende 2 in die durch Pfeil 12 gezeigte Richtung. Dies wird von den Kraftsensoren 4 registriert und über nicht dargestellte Leitungen der Regeleinheit 6 gemeldet, welche sofort die Antriebseinheit 5 stoppt und beispielsweise auch ein teilweises Herausbewegen des bewegbaren Möbelteils 1 zur Freigabe des Objekts 11 befehlen kann. Hierdurch wird ein Klemmschutz realisiert.

Fig. 8 zeigt ein weiteres Ausführungsbeispiel eines erfindungsgemäßen Möbels 9, welches als Schrank ausgeführt ist. Beim bewegbaren Möbelteil 1 handelt es sich um eine Möbeltüre, welche über einen Griff 10 öffenbar ist.

Fig. 9 zeigt eine Schnittdarstellung durch das in Fig. 8 dargestellte Möbel 9 bei geschlossener Möbeltüre. Erkennbar ist, dass das bewegbare Möbelteil 1, also die Möbeltüre, eine Innenblende 3 sowie eine Außenblende 2 aufweist, zwischen denen Kraftsensoren 4 angeordnet sind.

Fig. 10a zeigt ein weiteres Ausführungsbeispiel eines erfindungsgemäßen bewegbaren Möbelteils 1. Zwischen Innenblende 3 und Außenblende 2 sind vier Kraftsensoren 4 angeordnet, von denen in Fig. 10 nur zwei Kraftsensoren 4 erkennbar sind, wobei jeder Kraftsensor 4 zwei auf einem biegefähigen Stab 13 angeordnete Dehnmessstreifen 16-23 aufweist. Jeder biegefähige Stab 13 ist über ein Zwischenstück 15 an der Innenblende 3 und über ein Zwischenstück 14 an der Außenblende 2 befestigt. Fig. 10b zeigt die in Fig. 10a nicht erkennbaren Kraftsensoren 4.

Die Fig. 11a-c zeigt das in Fig. 10 dargestellte bewegbare Möbelteil 1 für verschiedene Benutzungssituationen. In Fig. 11a übt der Benutzer zentral an der Außenblende 2 eine Druckkraft F aus, wodurch sich die mit den Zwischenstücken 15 verbundenen Enden der Stäbe 13 in Richtung der Innenblende 3 biegen. In Fig. 11b übt der Benutzer zentral an der Außenblende 2 eine Zugkraft F aus, wodurch sich die mit den Zwischenstücken 15 verbundenen Enden der Stäbe 13 in Richtung der Außenblende 2 biegen. In Fig. 11c übt der Benutzer an der Oberseite der Außenblende 2 eine Zugkraft F aus, wodurch sich das mit dem Zwischenstück 15 verbundene Ende des oberen Stabes 13 in Richtung der Außenblende 2 und das mit dem Zwischenstück 15 verbundene Ende des unteren Stabes 13 in Richtung der Innenblende 3 verbiegt.

Fig. 12 zeigt die elektrische Schaltung 12 der Dehnmessstreifen 17-23 des in den Fig. 10a,b und 11 a-c dargestellten Ausführungsbeispiels. Die Dehnmessstreifen 17-23 sind zu einer Vollbrücke (Wheatstonesche Brücke) verschaltet, wobei die Brückenverstimmung UM im Verhältnis zur Speisespannung U_{B} ein Maß für die aufsummierte relative Längenänderung der Dehnmessstreifen 17-23 und somit für den Betrag der detektierten Kraft ist. Die Brückenverstimmung UM wird in einem Verstärker 24 verstärkt und der Regeleinheit 6 zugeführt. Die Regeleinheit 6 steht mit der als Motor ausgeführten Antriebseinheit 5 in Verbindung.

## Patentansprüche

1. Bewegbares Möbelteil mit wenigstens einem Kraftsensor zur Messung von auf eine Außenblende des bewegbaren Möbelteils angreifenden Kräften, **dadurch gekennzeichnet, dass** das bewegbare Möbelteil (1) eine frontseitig betrachtet hinter der Außenblende (2) angeordnete und von dieser beabstandete Innenblende (3) aufweist und dass der wenigstens eine Kraftsensor (4) zwischen Außenblende (2) und Innenblende (3) angeordnet ist.

2. Bewegbares Möbelteil nach Anspruch 1, **dadurch gekennzeichnet, dass** das bewegbare Möbelteil (1) mindestens zwei, vorzugsweise mindestens drei, zwischen Außenblende (2) und Innenblende (3) angeordnete Kraftsensoren (4) aufweist.

3. Bewegbares Möbelteil nach Anspruch 1 oder 2, **dadurch gekennzeichnet, dass** wenigstens ein Kraftsensor (4) an der Innenblende (3) angeordnet ist.

4. Bewegbares Möbelteil nach einem der Ansprüche 1 bis 3, **dadurch gekennzeichnet, dass** die Kraftsensoren (4) Dehnmessstreifen (17-23) umfassen.

5. Bewegbares Möbelteil nach Anspruch 4, **dadurch gekennzeichnet, dass** die Dehnmessstreifen (17-23) elektrisch zu einer Vollbrücke geschalten sind.

6. Bewegbares Möbelteil nach einem der Ansprüche 1 bis 5, **dadurch gekennzeichnet, dass** das bewegbare Möbelteil (1) eine Schublade oder eine Möbeltüre ist.

7. Möbel mit einem bewegbaren Möbelteil nach einem der Ansprüche 1 bis 6.

8. Möbel nach Anspruch 7, **dadurch gekennzeichnet, dass** es eine Antriebseinheit (5) zum Antreiben des bewegbaren Möbelteils (1) aufweist.

9. Möbel nach Anspruch 7 oder 8, **dadurch gekennzeichnet, dass** es eine Steuer- bzw. Regeleinrichtung (6) zur Steuerung bzw. Regelung der Antriebseinheit (5) aufweist.

10. Möbel.nach einem der Ansprüche 7 bis 9, **dadurch gekennzeichnet, dass** die Signale des wenigstens einen Kraftsensors (4) einer im Möbel (9) oder im bewegbaren Möbelteil (1) angeordneten Auswerteeinheit (7) zuführbar sind.

11. Möbel nach Anspruch 10, **dadurch gekennzeichnet, dass** die Signale des wenigstens einen Kraftsensors (4) der Auswerteeinheit (7) über elektrische Leitungen (8) zuführbar sind.

12. Möbel mit einem bewegbaren Möbelteil nach Anspruch 1, einer Auswerteeinheit und wenigstens zwei piezoelektrischen Kraftsensoren zur Messung von auf die Außenblende des bewegbaren Möbelteils angreifenden Kräften, wobei die Signale der Kraftsensoren der Auswerteeinheit über elektrische Leitungen zuführbar sind, und wobei die von den Kraftsensoren (4) zu der Auswerteeinheit (7) führenden elektrischen Leitungen (8) parallel zueinander und in Serie mit der Auswerteeinheit (7) geschalten sind.

13. Möbel mit einem bewegbaren Möbelteil nach Anspruch 1 einer Auswerteeinheit und wenigstens einem Kraftsensor zur Messung von auf die Außenblende des bewegbaren Möbelteils angreifenden Kräften, wobei die Signale des Kraftsensors der Auswerteeinheit zuführbar sind, und wobei die Auswerteeinheit (7) mitfahrend im oder am bewegbaren Möbelteil (1) angeordnet ist.

## Claims

1. Movable furniture part with at least one force sensor to measure the forces acting on one outer panel of the movable furniture part, **characterized in that** the movable furniture part (1) has an inner panel (3) behind the outer panel (2) when viewed from the front and at a distance therefrom and **in that** the at least one force sensor (4) is disposed between outer panel (2) and inner panel (3).

2. Movable furniture part according to claim 1, **characterized in that** the movable furniture part (1) has at least two, preferably at least three force sensors (4) disposed between outer panel (2) and inner panel (3).

3. Movable furniture part according to claim 1 or 2, **characterized in that** at least one force sensor (4) is disposed on the inner panel (3).

4. Movable furniture part according to one of claims 1 to 3, **characterized in that** the force sensors (4) include strain gauges (17-23).

5. Movable furniture part according to claim 4, **characterized in that** the strain gauges (17-23) are electrically connected to a full bridge.

6. Movable furniture part according to one of claims 1 to 5, **characterized in that** the movable furniture part (1) is a drawer or a furniture door.

7. Furniture with a movable furniture part according to one of claims 1 to 6.

8. Furniture according to claim 7, **characterized in that** it has a drive unit (5) to drive the movable furniture part (1).

9. Furniture according to claim 7 or 8, **characterized in that** it has a control and/or regulating device (6) to control and/or regulate the drive unit (5).

10. Furniture according to one of claims 7 to 9, **characterized in that** the signals from the at least one force sensor (4) can be fed to an evaluation unit (7) disposed in the furniture (9) or in the movable furniture part (1).

11. Furniture according to claim 10, **characterized in that** the signals from the at least one force sensor (4) can be transmitted via electrical cables (8) to the evaluation unit (7).

12. Furniture with a movable furniture part according to claim 1, an evaluation unit and at least two piezo-electric force sensors to measure forces acting on the outer panel of the movable furniture part, whereby the signals from the force sensors can be fed via electrical cables to the evaluation unit, and whereby the electrical cables leading from the force sensors (4) to the evaluation unit (7) are connected in parallel with each other and in series with the evaluation unit (7).

13. Furniture with a movable furniture part according to claim 1, an evaluation unit and at least one force sensor to measure forces acting on the outer panel of the movable furniture part, whereby the signals from the force sensor can be fed to the evaluation unit, and whereby the evaluation unit (7) is disposed so as to travel along in or on the movable furniture part (1).

## Revendications

1. Elément mobilier mobile, comprenant au moins un capteur de force pour mesurer des forces s'appliquant à un panneau extérieur de l'élément mobilier mobile, **caractérisé en ce que** l'élément mobilier mobile (1) présente un panneau intérieur (3) disposé derrière le panneau extérieur (2), vu de l'avant, et de façon espacée par rapport à celui-ci, et **en ce que** ledit au moins un capteur de force (4) est disposé entre le panneau extérieur (2) et le panneau intérieur (3).

2. Elément mobilier mobile selon la revendication 1, **caractérisé en ce que** ledit élément mobilier mobile (1) présente au moins deux, de préférence trois, capteurs de force (4) disposés entre le panneau extérieur (2) et le panneau intérieur (3).

3. Elément mobilier mobile selon la revendication 1 ou 2, **caractérisé en ce qu'**au moins un capteur de force (4) est disposé sur le panneau intérieur (3).

4. Elément mobilier mobile selon l'une quelconque des revendications 1 à 3, **caractérisé en ce que** les capteurs de force (4) comprennent des extensométres à résistance (17 à 23).

5. Elément mobilier mobile selon la revendication 4, **caractérisé en ce que** les extensomètres à résistance (17 à 23) sont connectés électriquement en pont intégral.

6. Elément mobilier mobile selon l'une quelconque des revendications 1 à 5, **caractérisé en ce que** l'élément mobilier mobile (1) est un tiroir ou une porte pour meubles.

7. Meuble, comprenant un élément mobilier mobile selon l'une quelconque des revendications 1 à 6.

8. Meuble selon la revendication 7, **caractérisé en ce qu'**il présente une unité d'entraînement (5) pour entraîner l'élément mobilier mobile (1).

9. Meuble selon la revendication 7 ou 8, **caractérisé en ce qu'**il présente un dispositif de commande et de régulation (6) pour commander ou réguler l'unité d'entraînement (5).

10. Meuble selon l'une quelconque des revendications 7 à 9, **caractérisé en ce que** les signaux dudit au moins un capteur de force (4) peuvent être amenés à une unité d'évaluation (7) disposée dans le meuble (9) ou dans l'élément mobilier mobile (1).

11. Meuble selon la revendication 10, **caractérisé en ce que** les signaux dudit au moins un capteur de force (4) peuvent être amenés à l'unité d'évaluation (7) par des lignes électriques (8).

12. Meuble, comprenant un élément mobilier mobile selon la revendication 1, une unité d'évaluation et au moins deux capteurs de force piézoélectriques pour mesurer des forces s'appliquant au panneau extérieur de l'élément mobilier mobile, dans lequel les signaux des capteurs de force peuvent être amenés à l'unité d'évaluation par des lignes électriques, et dans lequel les lignes électriques (8) menant des capteurs de force (4) à l'unité d'évaluation (7) sont connectées en parallèle les unes aux autres et en série avec l'unité d'évaluation (7).

13. Meuble, comprenant un élément mobilier mobile selon la revendication 1, une unité d'évaluation et au moins un capteur de force pour mesurer des forces s'appliquant au panneau extérieur de l'élément mobilier mobile, dans lequel les signaux du capteur de force peuvent être amenés à l'unité d'évaluation, et dans lequel l'unité d'évaluation (7) est disposée en entraînement avec ou sur l'élément mobilier mobile (1).
